# EUROPÄISCHE PATENTSCHRIFT

(11) **EP 2 163 490 B1**
(45) Veröffentlichungstag und Bekanntmachung des Hinweises auf die Patenterteilung: **12.10.2011**
(21) Anmeldenummer: 09167925.8
(22) Anmeldetag: 14.08.2009
(51) Int. Cl.: B65D 81/32

(54) **Kassette für mehrkomponentige Massen**
Cassette for multi-component masses
Cassette pour masses à plusieurs composants

(30) Priorität: 11.09.2008 DE 102008041984
(43) Veröffentlichungstag der Anmeldung: 17.03.2010
(73) Patentinhaber: HILTI Aktiengesellschaft, 9494 Schaan (LI)
(72) Erfinder: Schell, Andreas, 86946 Issing (DE)

(56) Entgegenhaltungen:
- WO-A1-89/05189
- DE-U1- 9 100 054
- DE-U1- 29 706 235

## Beschreibung

Die Erfindung betrifft eine Kassette für mehrkomponentige Massen mit einem ersten Aufnahmekörper, der einen Aufnahmeraum für zumindest eine Komponente der mehrkomponentigen Masse aufweist, und mit zumindest einem weiteren, parallel zu dem ersten Aufnahmekörper angeordneten Aufnahmekörper, der einen Aufnahmeraum für zumindest eine weitere Komponente der mehrkomponentigen Masse aufweist, wobei der Aufnahmeraum des ersten Aufnahmekörpers grösser als der Aufnahmeraum des zumindest einen weiteren Aufnahmekörpers ist.

Die Komponenten einer mehrkomponentigen Masse, wie z. B. eine mehrkomponentige Mörtel-, Dicht-, Schaum- oder Klebemasse, werden bis zu der Applikation der Masse getrennt voneinander gelagert. Mit einer geeigneten Auspresseinrichtung werden die Komponenten üblicherweise über ein Mischelement ausgebracht, in welchem die Komponenten zur gebrauchsfertigen Masse durchmischt werden. Die Komponenten der mehrkomponentigen Masse werden dem Anwender im entsprechenden Verhältnis zueinander zur Verfügung gestellt. Bei einer zweikomponentigen Masse kann das Verhältnis zwischen den beiden Komponenten von 1:1 bis 10:1 variieren. Da die Aufnahmekörper der Kassette vorzugsweise alle gleich ausgebildet sind, wird das Verhältnis der Komponenten der mehrkomponentigen Masse durch entsprechende Verhältnisse der Querschnitte der Aufnahmeräume der Aufnahmekörper zueinander sichergestellt. Wesentlich für die Qualität und somit für die Anwendungssicherheit der mehrkomponentigen Masse ist deren Durchmischung im richtigen Verhältnis der Komponenten zueinander.

Zur Aufbewahrung und zum Einlegen in eine Aufnahme einer Auspresseinrichtung der mehrkomponentigen Masse sind Kartuschen bekannt, die eine Kassette aufweisen, in deren Aufnahmeräumen die Komponenten der mehrkomponentigen Masse in dem entsprechenden Verhältnis zueinander angeordnet sind.

Die Anordnung der Aufnahmekörper einer gattungsgemässen Kassette zueinander wird auch als "Side-by-Side"- Anordnung bezeichnet.

Eine Kassette mit den Merkmalen des Oberbegriffs des Anspruchs 1 ist aus der DE-U-297 06 235 bekannt.

Um solche Kartuschen beziehungsweise Kassetten mehrmals verwenden zu können, ist es z. B. aus der DE 91 00 054 U1 bekannt, die Komponenten der mehrkomponentigen Masse in separaten Folien- oder Schlauchbeuteln zu verpacken. Mittels Druckbeaufschlagung auf die vorteilhaft vorgängig geöffneten Beutel, beispielsweise über Kolben als Auspressmittel eines Auspressgerätes, werden die Komponenten ausgebracht und dabei die Beutel fortlaufend zusammengefaltet, welche anschliessend separat entsorgt werden können. Um die auf die Beutel einwirkende Auspresskraft im Wesentlichen in Auspressrichtung zu richten, werden diese Beutel in der Kassette angeordnet.

Eine gattungsgemässe Kassette kann dem Anwender als einzelnes Teil zur Verfügung gestellt werden oder Bestandteil eines Auspressgeräts sein. Die Komponenten werden zum Ausbringen der mehrkomponentigen Masse in die Aufnahmeräume der Kassette eingelegt beziehungsweise in diese eingeschoben.

Weiter ist aus der WO 98/44860 A1 zur Aufbewahrung und zum Einlegen in eine Aufnahme einer Auspresseinrichtung der mehrkomponentigen Masse ein Foliengebinde mit einer Kassette bekannt. Das Foliengebinde umfasst zwei Folienbeutel für je eine Komponente der mehrkomponentigen Masse, die an einem Kopfteil mit einer Ausbringöffnung festgelegt und jeweils von einem hohlzylindrischen Aufnahmekörper der Kassette umgeben sind.

Bei der Vorschubbewegung des Auspressmittels wird nicht die gesamte Kraft in das geförderte Volumen der Komponenten umgesetzt. Ein gewisser Anteil der Druckkraft wird aufgrund der Elastizitäten der Aufnahmekörper ausgelenkt. Nach Beendigung des Vorschubs entlastet sich die aufgebaute Spannung, was im ungünstigsten Fall zu einem Nachlaufen der geförderten Masse führt, bis das System drucklos oder die Fliessgrenze der Masse beziehungsweise deren Komponenten unterschritten ist.

Bei einer Kassette, bei welcher der Aufnahmeraum des ersten Aufnahmekörpers grösser als der Aufnahmeraum des zumindest einen weiteren Aufnahmekörpers ist, tendiert eher die Komponente im ersten Aufnahmekörper zum Nachlaufen. Dies führt dazu, dass das erforderliche Mischungsverhältnis der Komponente nicht gewährleistet ist und somit die angestrebte chemische Reaktion nicht mehr in der erforderlichen beziehungsweise in einer erheblich gestörten Stöchiometrie abläuft.

Zur Vermeidung dieses Problems wird in der WO 89/05189 A1 vorgeschlagen, in einer Kassette jeweils eine Komponente der mehrkomponentigen Masse in einander gegenüberliegenden Aufnahmekörpern aufzuteilen. Eine derartige Kassette weist somit für eine zweikomponentige Masse mindestens vier parallel zueinander angeordnete Aufnahmekörper für beide Komponenten auf.

Nachteilig an der bekannten Lösung ist, dass die Komponenten nur mit einem speziell auf diese Ausgestaltung der Kassette ausgebildetes Auspressgerät beziehungsweise ausgebildeten Auspressmechanismus ausbringbar sind.

Aufgabe der Erfindung ist es, eine Kassette für mehrkomponentige Massen zu schaffen, die über den gesamten Auspressvorgang ein gleichmässiges Mischungsverhältnis der Komponenten ermöglicht und mit herkömmlichen Auspressgeräten mit z. B. zwei Kolbenstangen ausbringbar ist.

Die Aufgabe ist durch die Merkmale des unabhängigen Anspruchs gelöst. Vorteilhafte Weiterbildungen sind in den Unteransprüchen dargelegt.

Gemäss der Erfindung ist der erste Aufnahmekörper in Bezug auf den zumindest einen weiteren Aufnahmekörper derart ausgebildet, dass dieser zumindest in eine Richtung quer zu seiner Längserstreckung eine geringere Elastizität als der zumindest eine weitere Aufnahmekörper aufweist.

Der erste Aufnahmekörper ist dadurch steifer beziehungsweise weist eine höhere Steifigkeit als der zumindest eine weitere Aufnahmekörper auf, womit sich dieser im Vergleich zu dem zumindest einen weiteren Aufnahmekörper weniger in eine Richtung quer, d. h. radial beziehungsweise senkrecht, zu dessen Längserstreckung, welche der Richtung der Druckbeaufschlagung durch das Auspressmittel der Auspresseinheit entspricht, ausdehnen kann. Dabei wird das Nachlaufvolumen aus dem ersten Aufnahmekörper gedrosselt, womit das Mischverhältnis im Nachlauf der Komponenten sich nicht mehr oder erst nach längerer Zeit in Richtung nur einer Komponente verschiebt. Vorteilhaft wird der erste Aufnahmekörper derart ausgebildet, dass das Nachlaufverhalten der aus dem ersten Aufnahmekörper ausgebrachten Komponente der aus dem zumindest einen weiteren Aufnahmekörper ausgebrachten Komponente entspricht.

Vorzugsweise ist zumindest eine, in Längserstreckung des Aufnahmekörpers verlaufende Materialschwächung an der Wandung des zumindest einen weiteren Aufnahmekörpers vorgesehen. Die Materialschwächung stellt sicher, dass der erste Aufnahmekörper eine geringere Elastizität als der zumindest eine weitere Aufnahmekörper aufweist, da sich der zumindest eine weitere Aufnahmekörper unter Druck leichter in radialer Richtung zu deren Längsachse des zumindest einen weiteren Aufnahmekörpers verformt.

Bevorzugt umfasst die Materialschwächung mehrere an der Innenwandung des zumindest einen weiteren Aufnahmekörpers angeordnete Axialnuten, die zum Aufnahmeraum des zumindest einen weiteren Aufnahmekörpers hin offen sind. Die Axialnuten lassen sich einfach in dem zumindest einen weiteren Aufnahmekörper ausbilden und gewährleisten eine vorteilhafte Verformbarkeit in radialer Richtung des zumindest einen weiteren Aufnahmekörpers unter Druck. Vorteilhaft sind die mehreren Axialnuten gleichmässig verteilt entlang des inneren Umfangs des Aufnahmeraums des zumindest einen weiteren Aufnahmekörpers vorgesehen, was eine besonders vorteilhafte Verformbarkeit in radialer Richtung des zumindest einen weiteren Aufnahmekörpers unter Druck sicherstellt.

Vorzugsweise ist die Wandstärke des ersten Aufnahmekörpers grösser als die Wandstärke des zumindest einen weiteren Aufnahmekörpers, womit der erste Aufnahmekörper eine geringere Elastizität als der zumindest eine weitere Aufnahmekörper aufweist und die Kassette einfach herstellbar ist.

Bevorzugt sind der erste Aufnahmekörper und der zumindest eine weitere Aufnahmekörper aus unterschiedlichen Materialen gefertigt. Die Materialien werden aus einer oder mehreren Stoffgruppen, z. B. aus der Gruppe der Kunststoffe oder Metalle, gewählt, so dass die zumindest zwei Aufnahmekörper entsprechende Elastizitätseigenschaften aufweisen. Beispielsweise sind die Aufnahmekörper der Kartusche in einem Spritz-/Gussverfahren aus Kunststoffen gefertigt. Für den ersten Aufnahmekörper mit dem grösseren Aufnahmeraum wird beispielsweise ein Polypropylen (PP) verwendet, wobei für den zumindest einen weiteren Aufnahmekörper mit dem kleineren Aufnahmeraum ein Polyethylen (PE) verwendet wird. Weiter kann die gesamte Kassette auch aus einem Material, wie beispielsweise aus Polyamid (PA) gefertigt sein, wobei die Materialvariation der Aufnahmekörper beispielsweise mittels der Verwendung von aromatischem oder nicht aromatischen Polyamiden erfolgt. Weiter kann zumindest einer der Aufnahmekörper mit Bewehrungen, wie z. B. einem Metallnetz oder Glasfasern, versehen sein, um die gewünschten Elastizitätseigenschaften der Aufnahmekörper zueinander zu erreichen..

In einer alternativen Ausführung werden beispielsweise die Aufnahmekörper aus Metallen oder aus Metallhybriden hergestellt, wobei die Aufnahmekörper entsprechend unterschiedliche Elastizitätseigenschaften aufweisen. In einer weiteren Ausführung ist beispielsweise der erste Aufnahmekörper aus einem Metall und der zumindest eine weitere Aufnahmekörper aus einem Kunststoff gefertigt. In allen der vorgenannten Ausführungsformen sind die Aufnahmekörper miteinander verbindbar oder werden bei der Herstellung der Kassette miteinander verbunden.

Vorzugsweise weist das Material des ersten Aufnahmekörpers ein höheres E-Modul als das Material des zumindest einen weiteren Aufnahmekörpers auf, womit der erste Aufnahmekörper eine geringere Elastizität als der zumindest eine weitere Aufnahmekörper aufweist und die Kassette einfach herstellbar ist.

Bevorzugt sind an dem ersten Aufnahmekörper von dessen Aussenseite abragende Verstärkungselemente vorgesehen, womit der erste Aufnahmekörper eine geringere Elastizität als der zumindest eine weitere Aufnahmekörper aufweist und die Kassette einfach herstellbar ist.

Vorzugsweise umfassen die Verstärkungselemente Rippen, welche insbesondere in einem Gussverfahren oder einem Spritz-/Gussverfahren einfach mit dem ersten Aufnahmekörper ausbildbar sind.

Bevorzugt sind die Verstärkungselemente entlang der gesamten Längserstreckung des ersten Aufnahmekörpers vorgesehen. Vorteilhaft erstrecken sich die Verstärkungselemente über die gesamte Längserstreckung des ersten Aufnahmekörpers. Weiter vorteilhaft sind mehrere Verstärkungselemente umfänglich vorteilhaft gleichmässig verteilt an der Aussenseite des ersten Aufnahmekörpers angeordnet.

Vorzugsweise sind die Verstärkungselemente quer zur Längserstreckung des ersten Aufnahmekörpers, radial umlaufend vorgesehen. Vorteilhaft erstrecken sich die Verstärkungselemente über den gesamten Umfang des ersten Aufnahmekörpers. Weiter vorteilhaft sind mehrere Verstärkungselemente zueinander beabstandet über die Längserstreckung des ersten Aufnahmekörpers vorteilhaft gleichmässig verteilt an dessen Aussenseite angeordnet.

Die Erfindung wird nachstehend anhand von Ausführungsbeispielen näher erläutert. Es zeigen:
- Fig. 1: Ein erstes Ausführungsbeispiel eines Foliengebindes mit Kassette im Grundriss;
- Fig. 2: einen Schnitt entlang Linie II-II in Fig. 1 in vergrösserter Darstellung;
- Fig. 3: einen Schnitt analog Fig. 2 eines zweiten Ausführungsbeispiels;
- Fig. 4: einen Schnitt analog Fig. 2 eines dritten Ausführungsbeispiels;
- Fig. 5: ein viertes Ausführungsbeispiel einer Kassette im Grundriss; und
- Fig. 6: einen Schnitt entlang Linie VI-VI in Fig. 5 in vergrösserter Darstellung.

### Grundsätzlich sind in den Figuren gleiche Teile mit den gleichen Bezugszeichen versehen.

Das in den Figuren 1 und 2 dargestellte Foliengebinde 11 umfasst für eine zweikomponentige Masse eine Kassette 21 und zwei Folienbeutel 12 und 17, die an einem Kopfteil 14 mit einem Auslassstutzen 15 für die in den Folienbeutel 12 und 17 verpackten Komponenten 13 und 18 der zweikomponentigen Masse festgelegt sind. Die Folienbeutel 12 und 17 werden vor Beginn des Auspressvorgangs zum Ausbringen der Komponenten 13 und 18 in die Kassette 21 eingeschoben.

Die Kassette 21 kann auch als ein separates Teil dem Anwender zur Verfügung gestellt werden oder ein Bestandteil einer Auspressvorrichtung zum Ausbringen der Komponenten 13 und 18 der mehrkomponentigen Masse sein.

Die Kassette 21 weist einen ersten hohlzylindrischen Aufnahmekörper 22, der einen Aufnahmeraum 23 mit einem im Wesentlichen kreisrunden Querschnitt für ein Harz als Komponente 13 der mehrkomponentigen Masse aufweist, und einen weiteren, zweiten hohlzylindrischen Aufnahmekörper 27 auf, der einen Aufnahmeraum 28 mit einem im Wesentlichen kreisrunden Querschnitt für einen Härter als Komponente 18 der mehrkomponentigen Masse aufweist. Der zweite Aufnahmekörper 27 ist parallel zu dem ersten Aufnahmekörper 22 angeordnet und weist die gleiche Längserstreckung L1 wie der erste Aufnahmekörper 22 auf. Der erste Aufnahmekörper 22 weist eine Wandstärke W1 auf, die im Wesentlichen der Wandstärke W2 des zweiten Aufnahmekörpers 27 entspricht.

Die Komponenten 13 und 18 weisen ein Verhältnis zueinander von 3: 1 auf. Der Aufnahmeraum 23 des ersten Aufnahmekörpers 22 ist grösser als der Aufnahmeraum 28 des weiteren Aufnahmekörpers 27. Entsprechend dem Verhältnis der Komponenten 13 und 18 zueinander entspricht die Querschnittsfläche des Aufnahmeraums 23 dem Dreifachen der Querschnittsfläche des Aufnahmeraums 28 des zweiten Aufnahmekörpers 27.

Die Folienbeutel 12 und 17 sind auf die Kassette 21 abgestimmt, so dass die Folienbeutel 12 und 17 im eingeschobenen Zustand nur einen geringen Ringspalt zu der Innenwandung 24 bzw. 30 des entsprechenden Aufnahmeraums 23 bzw. 27 der Kassette 21 aufweisen.

Der erste Aufnahmekörper 22 ist über Verbindungsstege 25 mit dem zweiten Aufnahmekörper 27 zur einteiligen Kassette 21 verbunden. Die Kassette 21 ist aus einem Kunststoff in einem Spritz-/Gussverfahren gefertigt.

Der erste Aufnahmekörper 22 ist in Bezug auf den zweiten Aufnahmekörper 27 derart ausgebildet, dass dieser eine geringere Elastizität als der zweite Aufnahmekörper 27 aufweist. Zu diesem Zweck sind mehrere, entlang der Längserstreckung des zweiten Aufnahmekörpers 27 verlaufende Materialschwächungen vorgesehen. Die Materialschwächungen sind als an der Innenwandung 30 des zweiten Aufnahmekörpers 27 angeordnete Axialnuten 29 ausgebildet, die zu dessen Aufnahmeraum 28 hin offen sind.

In dem zweiten Ausführungsbeispiel einer Kassette 31 für mehrkomponentige Massen, wie sie in der Figur 3 dargestellt ist, weist diese ebenfalls einen ersten Aufnahmekörper 32 mit einem Aufnahmeraum 33 und einen zweiten Aufnahmekörper 37 mit einem Aufnahmeraum 38 auf. Der erste Aufnahmekörper 32 weist eine Wandstärke W3 auf, die in diesem Beispiel doppelt so gross wie die Wandstärke W4 des weiteren Aufnahmekörpers 37 ist. Durch diese Massnahme weist der erste Aufnahmekörper 32 eine geringere Elastizität als der zweite Aufnahmekörper 37 auf.

Figur 4 zeigt ein drittes Ausführungsbeispiel einer Kassette 41 für mehrkomponentige Massen, die einen ersten Aufnahmekörper 42 mit einem Aufnahmeraum 33 und einen zweiten Aufnahmekörper 47 mit einem Aufnahmeraum 48 aufweist. Die Kassette 41 ist in diesem Beispiel aus Polyamid (PA) gefertigt, wobei nur der erste Aufnahmekörper 42 mit Glasfasern bewehrt ist. Durch diese Massnahme weist der erste Aufnahmekörper 42 eine geringere Elastizität als der zweite Aufnahmekörper 47 auf.

In den Figuren 5 und 6 ist ein viertes Ausführungsbeispiel einer Kassette 51 für mehrkomponentige Massen dargestellt, die einen ersten Aufnahmekörper 52 mit einem Aufnahmeraum 53 und einen zweiten Aufnahmekörper 57 mit einem Aufnahmeraum 58 aufweist. Von der Aussenseite 54 des ersten Aufnahmekörpers 52 ragen mehrere als Rippen ausgebildete Verstärkungselemente 55 und 56 ab. Die Verstärkungselemente 55 erstrecken sich über die gesamte Längserstreckung L2 des ersten Aufnahmekörpers 52. Die Verstärkungselemente 56 erstrecken sich quer zur Längserstreckung L2 des ersten Aufnahmekörpers 52, radial umlaufend um dessen gesamten Umfang. Die Höhe H1 der Verstärkungselemente 55 über der Aussenseite 54 des ersten Aufnahmekörpers 52 entspricht in diesem Beispiel der Höhe H2 der Verstärkungselemente 56 über der Aussenseite 54 des ersten Aufnahmekörpers 52. Des Weiteren sind in diesem Beispiel alle Verstärkungselemente 55 sowie alle Verstärkungselemente 56 im Querschnitt im Wesentlichen jeweils gleich ausgebildet, was eine gleichmässige Aussteifung des ersten Aufnahmekörpers 52 gewährleistet.

Die in den Ausführungsbeispielen einzeln dargelegten, verschiedenen Massnahmen, die zu einer geringeren Elastizität des ersten Aufnahmekörpers 22, 32, 42 oder 52 gegenüber dem zweiten Aufnahmekörper 27, 37, 47 oder 57 führen, können auch in einer Kassette kombiniert werden, um die Elastizität des ersten Aufnahmekörpers entsprechend anzupassen. Dabei können mehrere oder alle der dargelegten Massnahmen in einer Kassette umgesetzt werden.

## Patentansprüche

1. Kassette für mehrkomponentige Massen mit einem ersten Aufnahmekörper (22; 32; 42; 52), der einen Aufnahmeraum (23; 33; 43; 53) für zumindest eine Komponente (13) der mehrkomponentigen Masse aufweist, und mit zumindest einem weiteren, parallel zu dem ersten Aufnahmekörper (22; 32; 42; 52) angeordneten Aufnahmekörper (27; 37; 47; 57), der einen Aufnahmeraum (28; 38; 48; 58) für zumindest eine weitere Komponente (18) der mehrkomponentigen Masse aufweist, wobei der Aufnahmeraum (23; 33; 43; 53) des ersten Aufnahmekörpers (22; 32; 42; 52) grösser als der Aufnahmeraum (28; 38; 48; 58) des zumindest einen weiteren Aufnahmekörpers (27; 37; 47; 57) ist, **dadurch gekennzeichnet, dass**
der erste Aufnahmekörper (22; 32; 42; 52) in Bezug auf den zumindest einen weiteren Aufnahmekörper (27; 37; 47; 57) derart ausgebildet ist, dass dieser zumindest in eine Richtung quer zu seiner Längserstreckung (L1; L2) eine geringere Elastizität als der zumindest eine weitere Aufnahmekörper (27; 37; 47; 57) aufweist.

2. Kassette nach Anspruch 1, **dadurch gekennzeichnet, dass** zumindest eine, entlang der Längserstreckung (L1) des Aufnahmekörpers (22) verlaufende Materialschwächung an der Wandung des zumindest einen weiteren Aufnahmekörpers (27) vorgesehen ist.

3. Kassette nach Anspruch 2, **dadurch gekennzeichnet, dass** die Materialschwächung mehrere an der Innenwandung (30) des zumindest einen weiteren Aufnahmekörpers (27) angeordnete Axialnuten (29) umfasst, die zum Aufnahmeraum (28) des zumindest einen weiteren Aufnahmekörpers (27) hin offen sind.

4. Kassette nach einem der Ansprüche 1 bis 3, **dadurch gekennzeichnet, dass** die Wandstärke (W3) des ersten Aufnahmekörpers (32) grösser als die Wandstärke (W4) des zumindest einen weiteren Aufnahmekörpers (37) ist.

5. Kassette nach einem der Ansprüche 1 bis 4, **dadurch gekennzeichnet, dass** der erste Aufnahmekörper (42) und der zumindest eine weitere Aufnahmekörper (47) aus unterschiedlichen Materialen gefertigt sind.

6. Kassette nach Anspruch 5, **dadurch gekennzeichnet, dass** das Material des ersten Aufnahmekörpers (42) ein höheres E-Modul als das Material des zumindest einen weiteren Aufnahmekörpers (47) aufweist.

7. Kassette nach einem der Ansprüche 1 bis 6, **dadurch gekennzeichnet, dass** an dem ersten Aufnahmekörper (52) von dessen Aussenseite (54) abragende Verstärkungselemente (55, 56) vorgesehen sind.

8. Kassette nach Anspruch 7, **dadurch gekennzeichnet, dass** die Verstärkungselemente (55, 56) Rippen umfassen.

9. Kassette nach Anspruch 7 oder 8, **dadurch gekennzeichnet, dass** die Verstärkungselemente (55) entlang der gesamten Längserstreckung (L2) des ersten Aufnahmekörpers (52) vorgesehen sind.

10. Kassette nach einem der Ansprüche 7 bis 9, **dadurch gekennzeichnet, dass** die Verstärkungselemente (56) quer zur Längserstreckung (L2) des ersten Aufnahmekörpers (52), radial umlaufend vorgesehen sind.

## Claims

1. Cartridge for multi component masses having a first receiving member (22; 32; 42; 52) that has a receiving chamber (23; 33; 43; 53) for at least one component (13) of the multi component mass, and having at least one other receiving member (27; 37; 47; 57) that is arranged parallel to the first receiving member (22; 32; 42; 52) and has a receiving chamber (28; 38; 48; 58) for at least one other component (18) of the multi component mass, wherein the receiving chamber (23; 33; 43; 53) of the first receiving member (22; 32; 42; 52) is larger than the receiving chamber (28; 38; 48; 58) of the at least one other receiving member (27; 37; 47; 57) **characterised in that** the first receiving member (22; 32; 42; 52) is so formed relatively to the at least one other receiving member (27; 37; 47; 57) that it has a lower elasticity in at least one direction transversely to its longitudinal extent (L1; L2) than the at least one other receiving member (27, 37, 47, 57).

2. Cartridge according to claim 1, **characterised in that** at least one material weakening is provided in the wall of the at least one other receiving member (27), the material weakening extending along the longitudinal extent (L1) of the receiving member (22)..

3. Cartridge according to claim 2, **characterised in that** the material weakening comprises a plurality of axial grooves (29) in the inner wall (30) of the at least one other receiving member (27) which are open to the receiving chamber (28) of the at least one other receiving member (27).

4. Cartridge according to one of claims 1 to 3, **characterised in that** the wall thickness (W3) of the first receiving member (32) is greater than the wall thickness (W4) of the at least one other receiving member (37).

5. Cartridge according to one of claims 1 to 4, **characterised in that** the first receiving member (42) and the at least one other receiving member (47) are made of different materials.

6. Cartridge according to claim 5, **characterised in that** the material of the first receiving member (42) has a greater modulus of elasticity than the material of the at least one other receiving member (47).

7. Cartridge according to one of claims 1 to 6, **characterised in that** reinforcing elements (55, 56) are provided on the first receiving member (52) protruding from its outer surface (54).

8. Cartridge according to claim 7, **characterised in that** the reinforcing elements (55, 56) comprise ribs.

9. Cartridge according to claim 7 or 8, **characterised in that** the reinforcing elements (55) are provided along the entire longitudinal extent (L2) of the first receiving member (52).

10. Cartridge according to one of claims 7 to 9, **characterised in that** the reinforcing elements (56) are provided radially circumferentially transversely to the longitudinal extent (L2) of the first receiving member (52).

## Revendications

1. Cartouche pour des masses à plusieurs composants comprenant un premier élément de réception (22 ; 32 ; 42 ; 52) comportant un espace de réception (23 ; 33 ; 43 ; 53) pour au moins un composant (13) de la masse à plusieurs composants, et au moins un élément de réception supplémentaire (27 ; 37 ; 47 ; 57) disposé parallèlement au premier élément de réception (22 ; 32 ; 42 ; 52), lequel élément de réception supplémentaire comporte un espace de réception (28 ; 38 ; 48 ; 58) pour au moins un composant supplémentaire (18) de la masse à plusieurs composants, l'espace de réception (23 ; 33 ; 43 ; 53) du premier élément de réception (22 ; 32 ; 42 ; 52) étant plus grand que l'espace de réception (28 ; 38 ; 48 ; 58) du au moins un élément de réception supplémentaire (27 ; 37 ; 47 ; 57), **caractérisée en ce que**
le premier élément de réception (22 ; 32 ; 42 ; 52) par rapport au au moins un élément de réception supplémentaire (27 ; 37 ; 47 ; 57) est configuré de telle sorte qu'il présente, au moins dans une direction transversale à son étendue longitudinale (L1 ; L2), une élasticité plus petite que le au moins un élément de réception supplémentaire (27 ; 37 ; 47 ; 57).

2. Cartouche selon la revendication 1, **caractérisée en ce qu'**au moins un affaiblissement de matériau s'étendant le long de l'étendue longitudinale (L1) de l'élément de réception (22) est prévu sur la paroi du au moins un élément de réception supplémentaire (27).

3. Cartouche selon la revendication 2, **caractérisée en ce que** l'affaiblissement de matériau inclut plusieurs rainures axiales (29) agencées sur la paroi intérieure (30) du au moins un élément de réception supplémentaire (27), lesquelles rainures axiales débouchent vers l'espace de réception (28) du au moins un élément de réception supplémentaire (27).

4. Cartouche selon l'une quelconque des revendications 1 à 3, **caractérisée en ce que** l'épaisseur de paroi (W3) du premier élément de réception (32) est plus grande que l'épaisseur de paroi (W4) du au moins un élément de réception supplémentaire (37).

5. Cartouche selon l'une quelconque des revendications 1 à 4, **caractérisée en ce que** le premier élément de réception (42) et le au moins un élément de réception supplémentaire (47) sont constitués de différents matériaux.

6. Cartouche selon la revendication 5, **caractérisée en ce que** le matériau du premier élément de réception (42) a un module d'élasticité plus élevé que le matériau du au moins un élément de réception supplémentaire (47).

7. Cartouche selon l'une quelconque des revendications 1 à 6, **caractérisée en ce que** des éléments de renfort (55, 56) faisant saillie à partir du côté extérieur (54) du premier élément de réception (52) sont prévus.

8. Cartouche selon la revendication 7, **caractérisée en ce que** les éléments de renfort (55, 56) incluent des nervures.

9. Cartouche selon la revendication 7 ou 8, **caractérisée en ce que** les éléments de renfort (55) sont prévus le long de l'étendue longitudinale complète (L2) du premier élément de réception (52).

10. Cartouche selon l'une quelconque des revendications 7 à 9, **caractérisée en ce que** les éléments de renfort (56) sont prévus de manière radialement circonférentielle, transversalement à l'étendue longitudinale (L2) du premier élément de réception (52).
